# FASCICULE DE BREVET EUROPEEN

(11) **EP 0 457 696 B1**
(45) Date de publication et mention de la délivrance du brevet: **06.07.1994**
(21) Numéro de dépôt: 91420152.0
(22) Date de dépôt: 13.05.1991
(51) Int. Cl.: D03C 1/14

(54) **Système pour l'amarrage des câbles de tirage sur les leviers de suspension des ratières textiles du type négatif**
System zur Befestigung der Zugkabeln auf den Zughebeln von negativen Schaftmaschinen
System for joining the traction cables with the traction levers of negative dobbies

(30) Priorité: 16.05.1990 FR 9006336
(43) Date de publication de la demande: 21.11.1991
(73) Titulaire: S.A. DES ETABLISSEMENTS STAUBLI (France), 74210 Faverges (FR)
(72) Inventeur: Froment, Jean-Paul, F-74210 Doussard (FR)
(74) Mandataire: Monnier, Guy

(56) Documents cités:
- EP-A- 0 245 102
- EP-A- 0 325 547
- CH-A- 190 114
- FR-A- 2 423 569
- FR-A- 2 499 106

## Description

La présente invention a trait aux ratières du type négatif pour la formation de la foule sur les métiers à tisser, et elle vise plus particulièrement l'amarrage des câbles de tirage sur les leviers de suspension associés aux cadres de lisses.

Cet amarrage pose en fait des problèmes relativement ardus, compte tenu qu'il y a lieu le plus souvent d'arrimer les extrémités de deux câbles de diamètre non négligeable sur une pièce dont la largeur est nécessairement réduite, alors que les efforts exercés sont extrêmement élevés. Parmi les différentes solutions proposées, on peut citer celle qui fait l'objet du brevet français N° 81 01980/2 499 106 STAUBLI, relatif à une agrafe constituée par deux flasques parallèles soutenant un axe pour l'articulation de l'ensemble en bout du levier de suspension envisagé, lesquels flasques comportent, outre un guide inférieur galbé, une butée supérieure pourvue de deux fourches traversées par des embouts filetés solidaires des câbles et formant appuis pour des écrous.

Si une telle agrafe permet bien le réglage de la tension des câbles, il n'en reste pas moins que cette possibilité est réalisée au détriment du poids de l'ensemble. L'axe d'articulation s'use de manière rapide et le pivotement continuel de l'ensemble impartit des effets vibratoires gênants sur les câbles de tirage.

C'est à la solution des problèmes posés par l'amarrage des câbles de tirage sur les leviers de suspension que s'est attachée la présente invention, laquelle a pour objet le système qui est défini à la revendication 1.

D'autres réalisations avantageuses selon l'invention sont définis dans les revendications 2-5.

Le dessin annexé, donné à titre d'exemple, permettra de mieux comprendre l'invention, les caractéristiques qu'elle présente et les avantages qu'elle est susceptible de procurer :

Fig. 1 est une vue très schématique illustrant l'implantation d'une ratière de type négatif dont les leviers de suspension sont équipés de systèmes d'amarrage suivant l'invention.

Fig. 2 montre, préalablement à leur assemblage, les différents éléments de l'un de ces systèmes.

Fig. 3 reproduit fig. 2 après assemblage et montage en place des éléments.

Fig. 4 est une vue de côté avec arrachement longitudinal.

Fig. 5 est une coupe transversale suivant le plan indiqué en V-V en fig. 4.

Fig. 6 et 7 illustrent en coupe deux variantes pour la retenue du patin d'appui contre le bord terminal du levier de suspension.

Fig. 8 montre l'application de l'invention à un levier de suspension associé à un câble de tirage unique.

En fig. 1, la référence 1 désigne l'un des cadres de lisses montés sur un métier à tisser. La manoeuvre verticale de chaque cadre 1 est assurée par deux câbles de tirage 2 qui sont renvoyés par des poulies 3 pour s'amarrer à l'un des leviers de suspension 4 de la ratière 5 installée sur une structure supérieure 6 du métier. Dans le cas considéré, il s'agit d'une ratière négative dans laquelle chaque levier de suspension 4 est actionné, à l'encontre de la réaction exercée sur chaque cadre 1 par des ressorts de rappel 7, par un mécanisme 8 du type à balance.

Le système 9 qui est destiné à permettre l'amarrage des deux câbles 2 sur l'extrémité libre du levier 4 considéré a été représenté en détail en fig. 2 à 5.

Ce système comprend en premier lieu, au niveau du bord terminal du levier 4, une nervure ou ailette 4a prévue amincie dans l'exemple de réalisation considéré, laquelle nervure est orientée longitudinalement et est percée d'une ouverture transversale 4b. Dans cette ouverture 4b est introduit un petit axe 10 qui est retenu axialement par sertissage, par engagement à force ou par soudage. On observera qu'au-dessous de la nervure 4a, le bord du levier 4 est établi à un profil cintré et comporte une série de dépressions 4c, au nombre de trois dans l'exemple de réalisation envisagé.

Le système d'amarrage comprend également un patin d'appui 11, avantageusement réalisé en matière synthétique moulée. Comme plus particulièrement montré en fig. 5, ce patin 11 présente en section transversale un profil en U qui s'ouvre vers le bas en définissant deux ailes latérales 11a réunies vers le haut par un voile central 11b. La surface extérieure de ce voile 11b est creusée de deux rainures longitudinales 11c tandis que la face opposée, disposée entre les ailes 11a, comporte trois bossages 11d. Bien évidemment, le patin 11 présente un profil complémentaire à celui du bord terminal du levier 4, afin de pouvoir prendre appui contre celui-ci, à la manière qui sera décrite plus loin.

Le système suivant l'invention est complété par deux oeillets aplatis 12 dont chacun est pourvu d'un embout cylindrique 12a propre à être serti à l'extrémité de l'un des deux câbles de tirage 2. Comme montré en fig. 2, chaque oeillet 12 est percé transversalement en 12b pour permettre son accrochage sur l'axe 10.

On conçoit que le patin 11 est susceptible d'être monté sur le bord terminal du levier 4 envisagé, les parties en relief formées par les bossages 11d venant coopérer avec les dépressions ou parties en creux 4c dudit bord. L'axe 10 ayant été supposé mis en place dans l'ouverture 4b de la nervure 4a, il suffit d'introduire de chaque oeillet 12 sur ledit axe par son trou 12b.

En fonctionnement, la traction exercée sur les câbles 2 maintient ceux-ci dans les rainures 11c du patin 11, lequel est ainsi fermement retenu en place par interpénétration des parties 4c et 11d. Il convient ici d'observer que l'extrémité supérieure de ce patin 11 est pourvue de deux becs latéraux 11e qui sont positionnés et profilés pour venir se disposer légèrement au-dessous de l'axe 10, en assurant de la sorte la retenue des oeillets 12 sur ledit axe.

On réalise en conséquence un accrochage parfaitement efficace des câbles 2 sur le levier 4 en dépit des efforts résistants qui s'exercent sur eux. Les rainures 11c assurent le guidage des câbles en s'opposant à tout effet vibratoire. Le patin 11 ne nécessite aucun organe séparé pour sa fixation sur le levier de suspension, en même temps qu'on se dispense de tout usinage de précision sur ledit levier.

Il va de soi qu'on peut avoir recours à tout système convenable pour assurer la retenue du patin d'appui 11 contre le bord terminal du levier 4. En fig. 6, on a supposé que la face intérieure de chacune des ailes 11a de ce patin présentait au moins un bossage latéral 11f propre à venir s'encliqueter dans une perforation correspondante 4d du levier 4. Bien qu'un tel système implique une opération indépendante de fixation, on peut avoir recours à la variante illustrée en fig. 7, faisant appel à des rivets 13 qui traversent des perforations ménagées dans les ailes 11a et dans le levier 4.

Il convient encore d'observer que si l'invention est tout particulièrement avantageuse dans le cas visé ci-dessus où à chaque levier de suspension 4 sont associés deux câbles de tirage, elle est néanmoins susceptible d'être appliquée aux ratières dans lesquelles chaque levier de suspension 4′ assure la manoeuvre d'un cadre de lisses 1 à l'aide d'un seul câble 2.

En pareil cas et comme illustré en fig. 8, la nervure 4′a peut être profilée à la manière d'un crochet pour pénétrer dans l'ouverture 12′b d'un oeillet fermé 12′ serti en bout du câble 2. Bien évidemment le patin d'appui 11′ ne comporte qu'une seule rainure longitudinale ou guide 11′c.

## Revendications

1. Système pour l'amarrage des câbles de tirage (2) sur les leviers de suspension (4) des ratières textiles (5) du type négatif, caractérisé en ce qu'il comprend en combinaison :
- d'une part sur le bord terminal de chaque levier (4), une nervure longitudinale (4a) agencée pour assurer l'accrochage d'au moins un oeillet (12) serti en bout d'au moins un câble de tirage (2),
- d'autre part un patin d'appui (11) établi à une section transversale en forme de U afin de chevaucher le bord du levier (4) contre lequel il est convenablement retenu, lequel patin comporte sur sa face tournée vers l'extérieur au moins une rainure longitudinale (11c) apte à former guide pour le câble (2) précité.

2. Système suivant la revendication 1, caractérisé en ce que le patin (11) et le bord terminal du levier (4) présentent des profils complémentaires, établis de manière à s'opposer à tout glissement relatif.

3. Système suivant la revendication 2, caractérisé en ce que la retenue du patin (11) sur le bord terminal du levier (4) est assurée par interpénétration, sous l'effet de l'appui du câble (2), de parties connuguées en creux et en relief (4c, 11d) ménagées sur le bord précité et au fond dudit patin.

4. Système suivant l'une quelconque des revendication 1 à 3, destiné à l'amarrage simultané de deux câbles de tirage (2) sur le même levier de suspension (4), caractérisé en ce que la nervure (4a) est pourvue d'un axe transversal d'accrochage (10) apte à être introduit dans un trou (12b) pratiqué dans chacun des oeillets (12) prévus en bout des deux câbles (2) et disposés de part et d'autre de la nervure précitée.

5. Système suivant la revendication 4, caractérisé en ce que le patin (11) est solidaire de deux becs (11e) tournés vers l'extérieur et positionnés de façon à embrasser les oeillets (12) qui sont ainsi retenus sur l'axe d'accrochage (10).

## Patentansprüche

1. System zur Befestigung der Zugkabel (2) an den Zughebeln (4) von Negativ-Schaftmaschinen,
**dadurch gekennzeichnet**,
daß es zusammengestellt umfaßt:
- einerseits auf dem Endrand jedes Hebels (4) eine Längsrippe (4a), angebracht für das Einhängen von wenigstens einer Öse (12), die auf das Ende von wenigstens einem Zugkabel (2) gequetscht ist,
- andererseits ein Tragsegment (11), hergestellt mit einem U-förmigen Querschnitt, um den Rand des Hebels (4), auf dem es auf geeignete Weise arretiert ist, zu überlappen, wobei dieses Tragsegment auf seiner nach außen gerichteten Seite wenigstens eine Längsrille (11c) aufweist, geeignet eine Führung zu bilden für das vorerwähnte Kabel (2).

2. System nach Anspruch 1, dadurch gekennzeichnet, daß das Tragsegment (11) und der Endrand des Hebels (4) komplementäre Formen aufweisen, so ausgebildet, daß sie sich jedem relativen Gleiten widersetzen.

3. System nach Anspruch 2, dadurch gekennzeichnet, daß die Arretierung des Tragsegments (11) auf dem Endrand des Hebels (4) gewährleistet wird durch gegenseitige Durchdringung, unter der Wirkung der Auflage des Kabels (2), einander zugeordneter hohler und erhabener Teile (4c, 11d), angeordnet auf dem vorerwähnten Rand und im tiefsten Teil des genannten Tragsegments.

4. System nach einem der Ansprüche 1 bis 3, bestimmt zur gleichzeitigen Befestigung von zwei Zugkabeln (2) an demselben Zughebel (4), dadurch gekennzeichnet, daß die Rippe (4a) versehen ist mit einer quergerichteten Einhängachse (10), die eingeführt wird in ein Loch (12b), hergestellt in jeder der Ösen (12), die vorgesehen sind am Ende der beiden Kabel (2) und beiderseits der vorerwähnten Rippe angeordnet sind.

5. System nach Anspruch 4, dadurch gekennzeichnet, daß das Tragsegment (11) zwei fest mit ihm verbundene Schnäbel (11e) aufweist, nach außen gerichtet und so positioniert, daß sie die Ösen (12) umschließen, die somit arretiert sind auf der Einhängachse (10).

## Claims

1. System for securing drawing cables (2) on the suspension levers (4) of textile dobbies (5) of negative type, characterized in that it comprises, in combination:
- on the one hand, on the terminal edge of each lever (4), a longitudinal groove (4a) arranged to ensure hooking of at least one eyelet (12) crimped at the end of at least one drawing cable (2),
- on the other hand, a bearing shoe (11) presenting a U-shaped cross section in order to overlap the edge of the lever (4) against which it is suitably retained, which shoe comprises on its face turned towards the outside, at least one longitudinal groove (11c) adapted to form guide for the said cable (2).

2. System according to Claim 1, characterized in that the shoe (11) and the terminal edge of the lever (4) present complementary sections, established so as to oppose any relative slide.

3. System according to Claim 2, characterized in that retention of the shoe (11) on the terminal edge of the lever (4) is ensured by interpenetration, under the effect of the abutment of the cable (2), of conjugate hollow and relief parts (4c, 11d), made on said edge and at the bottom of said shoe.

4. System according to any one of Claims 1 to 3, intended for simultaneously securing two drawing cables (2) on the same suspension lever (4), characterized in that the rib (4a) is provided with a transverse hooking pin (10) adapted to be introduced in a hole (12b) made in each of the eyelets (12) provided at the end of the two cables (2) and disposed on either side of said rib.

5. System according to Claim 4, characterized in that the shoe (11) is fast with two beaks (11e) turned towards the outside and positioned so as to embrace the eyelets (12) which are thus retained on the hooking pin (10).
